# EUROPÄISCHE PATENTSCHRIFT

(11) **EP 2 158 640 B1**
(45) Veröffentlichungstag und Bekanntmachung des Hinweises auf die Patenterteilung: **24.10.2012**
(21) Anmeldenummer: 08758945.3
(22) Anmeldetag: 02.06.2008
(51) Int. Cl.: H01R 24/44, H01R 13/631, H01R 9/05, H01R 24/54, H01R 103/00

(54) **KOAXIALSTECKVERBINDER**
COAXIAL CONNECTOR
CONNECTEUR ENFICHABLE COAXIAL

(30) Priorität: 25.06.2007 DE 202007008847 U
(43) Veröffentlichungstag der Anmeldung: 03.03.2010
(73) Patentinhaber: Rosenberger Hochfrequenztechnik GmbH & Co. KG, 83413 Fridolfing (DE)
(72) Erfinder: ROSENBERGER, Bernd, 84529 Tittmoning (DE)
(74) Vertreter: Kandlbinder, Markus Christian
(86) Internationale Anmeldenummer: PCT/EP2008/004376
(87) Internationale Veröffentlichungsnummer: WO 2009/000385

(56) Entgegenhaltungen:
- EP-A- 0 741 436
- CH-A- 460 110
- DE-A1-102004 044 975
- DE-B1- 1 591 440
- US-A- 3 315 184
- US-A- 3 416 125
- US-A- 4 815 986
- US-A1- 2006 172 561

## Beschreibung

Die vorliegende Erfindung betrifft einen Koaxialsteckverbinder gemäß dem Oberbegriff des Anspruchs 1.

Aus der DE 10 2004 044 975 A1 ist ein koaxiales Verbindungsteil mit Außenleiterhülse und Innenleiter zum Verbinden einer Koaxialsteckerbuchse mit einem Schaltungsträger bekannt. Im Innenleiter ist ein federnd nachgiebiger Faltenbalg aus einem leitenden Werkstoff angeordnet, um am Buchsenanfang auftretende axiale und radiale Kräfte von dem Schaltungsträger fern zu halten. Der Federbalg wird beispielsweise mittels galvanischen Aufbringens einer dünnen Nickelschicht auf einen Aluminiumrohling hergestellt. Trotz des Federbalgs kann das Verbindungsteil reflexionsarm hergestellt werden. Die Kontur des Faltenbalgs ist derart gewählt, dass auch am Ort des Faltenbalgs in der koaxialen Außenleiterhülse der vorgegebenen Normwiderstand von beispielsweise 50Ω besteht. Dies kann mit Hilfe eines 3D-Simulators für hochfrequente elektromagnetische Probleme berechnet und umgesetzt werden.

Aus der DE 199 26 483 A1 ist eine koaxiale Schnittstelle bekannt, bei der an einem Außenleiter eine verschiebbare Dämpfungshülse in Form einer Balgkonstruktion angeordnet ist. Diese Dämpfungshülse ist derart ausgebildet, dass bei abgezogener Anschlusseinrichtung der Außenleiter mit der Balgkonstruktion eine Hohlleiterdämpfung mit einer unteren Dämpfungs-Grenzfrequenz von beispielsweise 20 GHz erzeugt, so dass der mechanisch offene HF-Anschluss in elektrischer Hinsicht als abgeschirmt und abgeschlossen bezeichnet werden kann. Die elektrischen und mechanischen Eigenschaften beim steckenden Verbinden der koaxialen Schnittstelle werden jedoch nicht verändert. Im Gegenteil ist eine Außenleiterhülse vorgesehen, die im gesteckten Zustand eine mechanische und elektrisch Kontaktierung herstellt und die Balgkonstruktion daher im gesteckten Zustand elektrisch unwirksam macht.

Aus der US 4 815 986 ist ein sich selbst ausrichtender Verbinder zur Montage auf einem vorhandenen Oberflächen-HF-Kontakt bekannt. Ein Innenleiter weist zwei Innenleiterteile und einen Federbalg auf. Eine Kontaktkraft des Innenleiters ist allein durch eine Federkonstante des Federbalgs gegeben, wobei nur eines der Innenleiterteile gegenüber seinem korrespondierenden Außenleiterteil beweglich ist.

Der Erfindung liegt die Aufgabe zugrunde, einen Koaxialsteckverbinder der o.g. Art hinsichtlich Frequenzverhalten und Funktionssicherheit zu verbessern.

Diese Aufgabe wird erfindungsgemäß durch einen Koaxialsteckverbinder der o.g. Art mit den in Anspruch 1 gekennzeichneten Merkmalen gelöst. Vorteilhafte Ausgestaltungen der Erfindung sind in den weiteren Ansprüchen beschrieben.

Bei einem Koaxialsteckverbinder der o.g. Art ist es erfindungsgemäß vorgesehen, dass das zweite Innenleiterteil in axialer Richtung relativ zum zweiten Außenleiterteil bewegbar ist, wobei am Innenleiter ein zweites elastisches Federelement vorgesehen ist, welches die beiden Innenleiterteile des Innenleiters in axialer Richtung voneinander weg mit Kraft beaufschlagt, wobei wenigstens ein dritter Anschlag vorgesehen ist, welcher die Bewegung der beiden Innenleiterteile in axialer Richtung voneinander weg begrenzt, wobei jeweils ein dritter Anschlag an jedem der Außenleiterteile ausgebildet ist.

Dies hat den Vorteil, dass ein Koaxialsteckverbinder für HF-Anwendungen oberhalb 20 GHz mit Längenausgleich im Außenleiter zur Verfügung steht, wobei die elektrischen und mechanischen Eigenschaften des Koaxialsteckverbinders auch bei Längenänderung des Außenleiters nicht beeinträchtigt werden, sondern im Gegenteil über ein breites Frequenzspektrum verbessert sind.

Um auch bei dem Außenleiter eine Längen- bzw. Toleranzausgleich zur Verfügung zu stellen, so dass sich weitere, zusätzliche Verbesserungen der elektrischen Eigenschaften des Koaxialsteckverbinder ergeben, ist der Außenleiter zwischen den beiden Außenleiterteilen als Außenleiterfederbalg ausgebildet, wobei der Außenleiterfederbalg derart ausgebildet ist, dass bei einer Längenänderung des Außenleiterfederbalgs eine sich ändernde Kapazität des Außenleiterfederbalgs durch eine sich entsprechend gegenläufig ändernde Induktivität des Außenleiterfederbalgs derart kompensiert wird, dass bei einer Längenänderung des Außenleiterfederbalgs der Wellenwiderstand des Koaxialsteckverbinders im Wesentlichen konstant bleibt.

In einer bevorzugten Ausführungsform ist das zweite elastische Federelement eine Schraubenfeder.

In einer bevorzugten Ausführungsform sind die dritten Anschläge an den Außenleiterteilen derart angeordnet und ausgebildet, dass jeweilige, die Innenleiterteile innerhalb der Außenleiterteile haltende Isolierstoffscheiben an diesen dritten Anschlägen anschlagen.

Die Erfindung wird im Folgenden anhand der Zeichnung näher erläutert. Diese zeigt in:
- Fig. 1: eine Ausführungsform eines Koaxialsteckverbinders aus dem Stand der Technik in Schnittansicht,
- Fig. 2: eine Anordnung von mehreren Koaxialsteckverbindern gemäß der Fig. 1 in teilweise geschnittener Ansicht und
- Fig. 3: eine bevorzugte Ausführungsform eines erfindungsgemäßen Koaxialsteckverbinders in Schnittansicht.

Bei dem in den Fig. 1 und 2 dargestellten Koaxialsteckverbinder handelt es sich um einen Stand der Technik, der nicht zur Erfindung gehört, dessen Erläuterung das Verständnis der Erfindung jedoch erleichtert. Der in Fig. 1 und 2 dargestellte Koaxialsteckverbinder 10 umfasst einen Innenleiter und einen Außenleiter. Der Außenleiter ist aus einem ersten Außenleiterteil 14, welches ein erstes steckseitiges Ende des Außenleiters ausbildet, und aus einem zweiten Außenleiterteil 16, welches ein zweites steckseitiges Ende des Außenleiters ausbildet, zusammengesetzt. Der Innenleiter 12 ist zweiteilig aus einem ersten Innenleiterteil 30 und einem zweiten Innenleiterteil 32 zusammengesetzt, wobei der Innenleiter zwischen den beiden Innenleiterteilen 30, 32 als Innenleiterfederbalg 34 ausgebildet ist. Die beiden Innenleiterteile 30, 32 sind jeweils von einer Isolierstoffscheiben 20 starr relativ zu den beiden Außenleiterteilen 14, 16 gehalten, d.h. das erste Innenleiterteil 30 ist über die Isolierstoffscheibe 20 starr mit dem ersten Außenleiterteil 14 und das zweite Innenleiterteil 32 ist über die Isolierstoffscheibe 20 starr mit dem zweiten Außenleiterteil 16 verbunden. Hierdurch steht am Innenleiter ein Längen- und Toleranzausgleich beim Stecken des Koaxialsteckverbinders 10 zur Verfügung.

In der dargestellten Ausführungsform gemäß Fig. 1 und 2 ist das erste Innenleiterteil 30 über die Isolierstoffscheibe 20 starr mit dem ersten Außenleiterteil 14 und das zweite Innenleiterteil 32 über die Isolierstoffscheibe 20 starr mit dem zweiten Außenleiterteil 16 verbunden. Die beiden Außenleiterteile 14, 16 greifen ineinander und bilden einen ersten Anschlag 36 aus, der eine axiale Bewegung der Außenleiterteile 14, 16 voneinander weg begrenzt. Da die Innenleiterteile 30, 32 starr mit den jeweiligen Außenleiterteilen 14, 16 verbunden sind, bewirkt dieser erste Anschlag 36 gleichzeitig eine Begrenzung der axialen Bewegung der beiden Innenleiterteile 30, 32 voneinander weg. Weiterhin ist eine Schraubenfeder 22 vorgesehen, welche derart angeordnet und ausgebildet ist, dass die Schraubenfeder 22 die beiden Außenleiterteile 14, 16 in axialer Richtung voneinander weg gegen den ersten Anschlag 36 drückt.

Der Innenleiterfederbalg 34 ist derart ausgebildet, dass dieser einen Längen- und Toleranzausgleich durch eine entsprechende Längenänderung zur Verfügung stellt, wobei bei einer Längenänderung des Innenleiterfederbalgs 34 eine sich ändernde Kapazität des Innenleiterfederbalgs 34 durch eine sich entsprechend gegenläufig ändernde Induktivität des Innenleiterfederbalgs 34 derart kompensiert wird, dass bei einer Längenänderung des Innenleiterfederbalgs 34 der Wellenwiderstand des Koaxialsteckverbinders 10 im Wesentlichen konstant bleibt.

Bei der Anordnung von mehreren Koaxialsteckverbindern 10, wie in Fig. 2 dargestellt, sind die Koaxialsteckverbinder 10 nebeneinander in einem Gehäuse 38 angeordnet und an einer Seite mit einem komplementären Koaxialsteckverbinder 28 verbunden. Die jeweils freien steckseitigen Enden der Koaxialsteckverbinder 10 dienen zum Einstecken in entsprechend nebeneinander angeordnete, komplementäre Koaxialsteckverbinder (nicht dargesetellt), wobei durch den Innenleiterfederbalg 34 Toleranzabweichungen bei den ggf. nicht exakt nebeneinander angeordneten komplementären Koaxialsteckverbinder 28 ausgeglichen werden.

Bei einer erfindungsgemäßen Abwandlung des Koaxialsteckverbinder gemäß Fig. 1 und 2 sind die beiden Innenleiterteile 30, 32 jeweils von einer Isolierstoffscheiben 20 beweglich relativ zu den beiden Außenleiterteilen 14, 16 gehalten, d.h. das erste Innenleiterteil 30 ist über die Isolierstoffscheibe 20 beweglich mit dem ersten Außenleiterteil 14 und das zweite Innenleiterteil 32 ist über die Isolierstoffscheibe 20 beweglich mit dem zweiten Außenleiterteil 16 verbunden. Hierdurch steht am Innenleiter ein Längen- und Toleranzausgleich beim Stecken des Koaxialsteckverbinders 10 zur Verfügung. In diesem Fall, bei dem Außenleiterteile 14, 16 und Innenleiterteile 30, 32 beweglich zueinander sind, ist in vorteilhafterweise zusätzlich eine zweite Spiralfeder (nicht dargestellt) am Innleiter derart angeordnet, dass diese Spiralfeder die beiden Innenleiterteile 30, 32 voneinander weg drückt. Dies erzielt einen von dem Außenleiter unabhängigen Toleranz- und Längenausgleich.

Fig. 3 zeigt eine bevorzugte Ausführungsform eines erfindungsgemäßen Koaxialsteckverbinders 300, wobei funktionsgleiche Teile mit gleichen Bezugszeichen wie in Fig. 1 und 2 bezeichnet sind, so dass zu deren Erfäuterung auf die obige Beschreibung der Fig. 1 und 2 verwiesen wird. Im Unterschied zur ersten Ausführungsform gemäß Fig. 1 und 2 ist der Außenleiter zwischen den beiden Außenleiterteilen 14, 16 als Außenleiterfederbalg 18 ausgebildet. Auf diese Weise können sich die beiden Außenleiterteile 14, 16 in axialer Richtung relativ zueinander bewegen. Dies erzielt einen von dem Außenleiter unabhängigen Toleranz- und Längenausgleich.

Anstatt des ersten Anschlages 36 gemäß der ersten Ausführungsform 10 ist bei dieser zweiten Ausführungsform 300 gemäß Fig. 3 eine Außenleiterhülse 24 vorgesehen, welche die beiden Außenleiterteile 14, 16 umgibt und die die beiden Außenleiterteile 14, 16 in axialer Richtung führt, wobei Anschläge 26 ausbildet sind, die eine axiale Bewegung der beiden Außenleiterteile 14, 16 voneinander weg begrenzt. Die Schraubenfeder 22 ist in der Außenleiterhülse 24 mit Vorspannung montiert, so dass die Schraubenfeder 22 die beiden Außenleiterteile 14, 16 in ungestecktem Zustand, wie in Fig. 3 dargestellt, gegen die Anschläge 26 drückt.

## Patentansprüche

1. Koaxialsteckverbinder (10; 300) mit einem Außenleiter, welcher ein erstes steckseitiges Ende und ein axial dem ersten steckseitigen Ende des Außenleiters gegenüberliegendes zweites steckseitiges Ende aufweist, sowie einem Innenleiter, welcher ein erstes steckseitiges Ende und ein axial dem ersten steckseitigen Ende des Innenleiters gegenüberliegendes zweites steckseitiges Ende aufweist, wobei der Innenleiter zwei separate Innenleiterteile (30, 32) umfasst, wobei ein erstes Innenleiterteil (30) das erste steckseitige Ende des Innenleiters und ein zweites Innenleiterteil (32) das zweite steckseitige Ende des Innenleiters ausbildet, wobei die beiden Innenleiterteile (30, 32) des Innenleiters derart angeordnet und ausgebildet sind, dass diese in axialer Richtung relativ zueinander bewegbar sind, wobei der Innenleiter zwischen den beiden Innenleiterteilen (30, 32) als Innenleiterfederbalg (34) ausgebildet ist, wobei der Innenleiterfederbalg (34) derart ausgebildet ist, dass bei einer Längenänderung des Innenleiterfederbalgs (34) eine sich ändernde Kapazität des Innenleiterfederbalgs (34) durch eine sich entsprechend gegenläufig ändernde Induktivität des Innenleiterfederbalgs (34) derart kompensiert wird, dass bei einer Längenänderung des Innenleiterfederbalgs (34) der Wellenwiderstand des Koaxialsteckverbinders im Wesentlichen konstant bleibt, wobei der Außenleiter zwei separate Außenleiterteile (14, 16) umfasst, wobei ein erstes Außenleiterteil (14) das erste steckseitige Ende des Außenleiters und ein zweites Außenleiterteil (16) das zweite steckseitige Ende des Außenleiters ausbildet, wobei die beiden Außenleiterteile (14, 16) des Außenleiters derart angeordnet und ausgebildet sind, dass diese in axialer Richtung relativ zueinander bewegbar sind, wobei am Außenleiter ein erstes elastisches Federelement (22) vorgesehen ist, welches die beiden Außenleiterteile des Außenleiters in axialer Richtung voneinander weg mit Kraft beaufschlagt, wobei das erste Innenleiterteil (30) in axialer Richtung relativ zum ersten Außenleiterteil (14) bewegbar ist,
**dadurch gekennzeichnet,**
**dass** das zweite Innenleiterteil (32) in axialer Richtung relativ zum zweiten Außenleiterteil (16) bewegbar ist, wobei am Innenleiter ein zweites elastisches Federelement vorgesehen ist, welches die beiden Innenleiterteile (30, 32) des Innenleiters in axialer Richtung voneinander weg mit Kraft beaufschlagt,
wobei wenigstens ein dritter Anschlag vorgesehen ist, welcher die Bewegung der beiden Innenleiterteile (30, 32) in axialer Richtung voneinander weg begrenzt,
wobei jeweils ein dritter Anschlag an jedem der Außenleiterteile (14, 16) ausgebildet ist.

2. Koaxialsteckverbinder (300) nach Anspruch 1, **dadurch gekennzeichnet, dass** der Außenleiter zwischen den beiden Außenleiterteilen (14, 16) als Außenleiterfederbalg (18) ausgebildet ist, wobei der Außenleiterfederbalg (18) derart ausgebildet ist, dass bei einer Längenänderung des Außenleiterfederbalgs (18) eine sich ändernde Kapazität des Außenleiterfederbalgs (18) durch eine sich entsprechend gegenläufig ändernde Induktivität des Außenleiterfederbalgs (18) derart kompensiert wird, dass bei einer Längenänderung des Außenleiterfederbalgs (18) der Wellenwiderstand des Koaxialsteckverbinders im Wesentlichen konstant bleibt.

3. Koaxialsteckverbinder nach Anspruch 1 oder 2, **dadurch gekennzeichnet, dass** das zweite elastische Federelement eine Schraubenfeder ist.

4. Koaxialsteckverbinder nach wenigstens einem der vorhergehenden Ansprüche, **dadurch gekennzeichnet, dass** die dritten Anschläge an den Außenleiterteilen (14, 16) derart angeordnet und ausgebildet sind, dass jeweilige, die Innenleiterteile (30, 32) innerhalb der Außenleiterteile (14, 16) haltende Isolierstoffscheiben (20) an diesen dritten Anschlägen anschlagen.

## Claims

1. Co-axial connector (10, 300) having an outer conductor which has a first end for insertion, and a second end for insertion in an axially opposite position from the first end for insertion of the outer conductor, and having a centre conductor which has a first end for insertion, and a second end for insertion in an axially opposite position from the first end for insertion of the centre conductor, the centre conductor comprising two separate parts (30, 32), with a first centre-conductor part (30) forming the first end for insertion of the centre conductor and a second centre-conductor part (32) forming the second end for insertion of the centre conductor, the two parts (30, 32) of the centre conductor being so arranged and designed that they can be moved relative to one another in the axial direction, the centre conductor taking the form, between the two centre-conductor parts (30, 32), of a resilient centre-conductor bellows (34), the resilient centre-conductor bellows (34) being so designed that, if there is a change in the length of the resilient centre-conductor bellows (34), a varying capacitance of the resilient centre-conductor bellows (34) is compensated for by an inductance of the resilient centre-conductor bellows (34) which varies correspondingly in the opposite direction, in such a way that, if there is a change in the length of the resilient centre-conductor bellows (34), the characteristic impedance of the co-axial connector remains substantially constant, the outer conductor comprising two separate parts (14, 16), with a first outer-conductor part (14) forming the first end for insertion of the outer conductor and a second outer-conductor part (16) forming the second end for insertion of the outer conductor, the two parts (14, 16) of the outer conductor being so arranged and designed that they can be moved relative to one another in the axial direction, there being provided on the outer conductor a first elastic resilient member (22) which forces the two parts of the outer conductor away from one another in the axial direction, the first centre-conductor part (30) being movable in the axial direction relative to the first outer-conductor part (14), **characterised in that** the second centre-conductor part (32) is movable in the axial direction relative to the second outer-conductor part (16), there being provided on the centre conductor a second elastic resilient member which forces the two centre-conductor parts (30, 32) away from one another in the axial direction, at least one third stop being provided which limits the movement of the two centre-conductor parts (30, 32) away from one another in the axial direction, a third stop being formed on each of the outer-conductor parts (14, 16).

2. Co-axial connector (300) according to claim 1, **characterised in that** outer conductor takes the form, between the two outer-conductor parts (14, 16) of a resilient outer-conductor bellows (18), the resilient outer-conductor bellows (18) being so designed that, if there is a change in the length of the resilient outer-conductor bellows (18), a varying capacitance of the resilient outer-conductor bellows (18) is compensated for by an inductance of the resilient outer-conductor bellows (18) which varies correspondingly in the opposite direction, in such a way that, if there is a change in the length of the resilient outer-conductor bellows (18), the characteristic impedance of the co-axial connector remains substantially constant.

3. Co-axial connector according to claim 1 or 2, **characterised in that** the second elastic resilient member is a coil spring.

4. Co-axial connector according to at least one of the foregoing claims, **characterised in that** the third stops on the outer-conductor parts (14, 16) are so arranged and designed that respective insulating discs (20) which hold the centre-conductor parts (30, 32) within the outer-conductor parts (14, 16) abut against these third stops.

## Revendications

1. Connecteur enfichable coaxial (10 ; 300) comprenant un conducteur extérieur, qui présente une première extrémité côté enfichage et une seconde extrémité côté enfichage opposée axialement à la première extrémité côté enfichage du conducteur extérieur, ainsi qu'un conducteur intérieur, qui présente une première extrémité côté enfichage et une seconde extrémité côté enfichage opposée axialement à la première extrémité côté enfichage, le conducteur intérieur comprenant deux parties de conducteur intérieur (30, 32) séparées, dans lesquelles une première partie de conducteur intérieur (30) forme la première extrémité côté enfichage du conducteur intérieur et une seconde partie de conducteur intérieur (32) forme la seconde extrémité côté enfichage du conducteur intérieur, les deux parties de conducteur intérieur (30, 32) du conducteur intérieur étant agencées et réalisées de telle façon que celles-ci sont déplaçables l'une par rapport à l'autre en direction axiale, dans lequel le conducteur intérieur est réalisé entre les deux parties de conducteur intérieur (30, 32) sous forme de soufflet-ressort (34) de conducteur intérieur, ledit soufflet-ressort de conducteur intérieur (34) étant réalisé de telle façon que lors d'une variation de longueur du soufflet-ressort (34) une variation de la capacité du soufflet-ressort (34) est compensée par une variation opposée correspondante de l'inductance du soufflet-ressort (34) de telle manière que lors d'une variation de longueur du soufflet-ressort de conducteur intérieur (34) l'impédance du connecteur enfichable coaxial reste essentiellement constante, dans lequel le conducteur extérieur comprend deux parties de conducteur extérieur (14, 16) séparées, dans lesquelles une première partie de conducteur extérieur (14) forme la première extrémité côté enfichage du conducteur extérieur et une seconde partie de conducteur extérieur (16) forme la seconde extrémité côté enfichage du conducteur extérieur, les deux parties de conducteur extérieur (14, 16) du conducteur extérieur étant agencées et réalisées de telle façon que celles-ci sont déplaçables l'une par rapport à l'autre en direction axiale, dans lequel un premier élément-ressort élastique (22) est prévu sur le conducteur extérieur, qui sollicite en force les deux parties de conducteur extérieur en éloignement l'une de l'autre en direction axiale, et la première partie de conducteur intérieur (30) est déplaçable en direction axiale par rapport à la première partie de conducteur extérieur (14),
**caractérisé en ce que**
la seconde partie de conducteur intérieur (32) est déplaçable en direction axiale par rapport à la seconde partie de conducteur extérieur (16), et un second élément-ressort élastique est prévu sur le conducteur intérieur, qui sollicite en force les deux parties de conducteur intérieur (30, 32) en éloignement l'une de l'autre en direction axiale,
il est prévu au moins une troisième butée qui limite le mouvement des deux parties de conducteur intérieur (30, 32) en éloignement l'une de l'autre en direction axiale,
une troisième butée respective est réalisée sur chacune des parties de conducteur extérieur (14, 16).

2. Connecteur enfichable coaxial (300) selon la revendication 1, **caractérisé en ce que** le conducteur extérieur est réalisé entre les deux parties de conducteur extérieur (14, 16) sous forme de soufflet-ressort (18) de conducteur extérieur, ledit soufflet-ressort (18) étant réalisé de telle façon que lors d'une variation de longueur du soufflet-ressort (18) de conducteur extérieur, une variation de capacité du soufflet-ressort (18) est compensée par une variation correspondante opposée de l'inductance du soufflet-ressort (18) de telle manière que lors d'une variation de longueur du soufflet-ressort (18) de conducteur extérieur, l'impédance du connecteur enfichable coaxiale reste essentiellement constante.

3. Connecteur enfichable coaxial selon la revendication 1 ou 2, **caractérisé en ce que** le second élément-ressort élastique est un ressort hélicoïdal.

4. Connecteur enfichable coaxial selon l'une au moins des revendications précédentes, **caractérisé en ce que** les troisièmes butées sont agencées et réalisées sur les parties de conducteur extérieur (14, 16) de telle manière que des rondelles en matériau isolant (20) qui maintiennent respectivement les parties de conducteur intérieur (30, 32) à l'intérieur des parties de conducteur extérieur (14, 16) viennent buter contre ces troisièmes butées.
